# EUROPÄISCHE PATENTSCHRIFT

(11) **EP 0 655 557 B1**
(45) Veröffentlichungstag und Bekanntmachung des Hinweises auf die Patenterteilung: **25.03.1998**
(21) Anmeldenummer: 94118273.5
(22) Anmeldetag: 21.11.1994
(51) Int. Cl.: F04F 7/02

(54) **Einrichtung zum Fördern flüssiger Medien**
Device for the delivery of fluids
Dispositif pour le refoulement de fluides

(30) Priorität: 29.11.1993 CH 3550/93
(43) Veröffentlichungstag der Anmeldung: 31.05.1995
(73) Patentinhaber: Schlumpf, Florian, Masch.Ing.HTL, CH-7324 Vilters (CH)
(72) Erfinder: Schlumpf, Florian, Masch.Ing.HTL, CH-7324 Vilters (CH)
(74) Vertreter: Althoff, Gerhard

(56) Entgegenhaltungen:
- WO-A-90/12211
- DE-C- 842 450
- FR-A- 2 311 205
- US-A- 1 989 580

## Beschreibung

Die Erfindung bezieht sich auf eine Einrichtung zum Fördern flüssiger Medien, insbesondere in Form einer Flüssigkeitssäule, bestehend aus einem mit einem Eintrittskanal, einem Austrittskanal, einer Druckkammer und einer Ausgleichskammer versehenen Gehäuse sowie mit einem in der Druckkammer angeordneten ersten Ventilkörper und einem damit wirkverbundenen, ausserhalb der Druckkammer angeordneten Aufprallkörper, wobei der erste Ventilkörper und der Aufprallkörper derart von der Flüssigkeit beaufschlagbar sind, dass der erste Ventilkörper durch eine in axialer Richtung orientierte Bewegung mit dem Austrittskanal abdichtend in Eingriff bringbar ist und dabei in der Druckkammer einen Druckstoss bewirkt, durch welchen ein die Flüssigkeitszufuhr zu der Ausgleichskammer freigebender zweiter Ventilkörper solange in geöffneter Stellung gehalten wird, bis zwischen der mit einem Druckbehälter in Verbindung stehenden Ausgleichskammer und der Druckkammer ein Druckausgleich erreicht ist.

Zur Förderung flüssiger Medien sind Einrichtungen in Form sogenannter Stossheber oder Druckstosspumpen (hydraulische Widder) allgemein bekannt, mittels welcher von einem ersten Niveau die Flüssigkeit auf ein zweites, höher gelegenes Niveau gefördert werden kann. Bei derartigen Pumpen wird von einer sich in einer Zuführleitung bewegenden Flüssigkeitssäule eine Ausflussöffnung von einem zugeordneten Stossventil schlagartig verschlossen und gleichzeitig durch die abrupt abgebremste Flüssigkeitssäule und durch den Druckaufbau im Pumpenraum (Druckkammer) ein mit einem Druckbehälter in Verbindung stehendes Rückschlagventil geöffnet, so dass die Flüssigkeit von dem Pumpenraum in den Druckbehälter strömt und dabei die vorhandene Luft komprimiert, welche auf die im Druckbehälter befindliche Flüssigkeit drückt und diese in eine am Druckbehälter angeschlossene Druckleitung zu dem höher gelegenen Behälter fördert. Sobald ein Druckausgleich zwischen dem Pumpenraum und dem Druckbehälter vorliegt, wird das Rückschlagventil geschlossen und ein neuer Vorgang eingeleitet.

Aus der US-A 1,989,580 ist eine Einrichtung (Fig.12) zum Fördern flüssiger Medien bekannt, welche einen mit einer Zuflussleitung und einem Austrittskanal versehenen und über einen Ventilkörper mit einer Ausgleichskammer eines Gehäuses in Verbindung stehenden Rohrkörper sowie einen koaxial darin angeordneten Führungskörper für einen Stössel umfasst, welcher mit einem in dem als Druckkammer ausgebildeten Rohrkörper angeordneten Ventilteller sowie mit einem ausserhalb des Rohrkörpers angeordneten Aufprallkörper derart wirkverbunden ist, dass bei entsprechender Flüssigkeitsbeaufschlagung der Ventilteller mit dem Aufprallkörper in axialer Richtung bewegt und mit dem dem Austrittskanal vorgeschalteten Ventilkörper abdichtend in Eingriff bringbar ist und dabei in dem Rohrkörper einen Druckstoss bewirkt, durch welchen eine die Flüssigkeitszufuhr zu der Ausgleichskammer freigebende Relativbewegung des Ventilkörpers zu dem Rohrkörper erreicht wird, so dass die Flüssigkeit bis zur Erreichung eines Druckausgleichs über einen mit der Ausgleichskammer verbundenen Stutzen abströmen kann.

Weitere Fördereinrichtungen mit unterschiedlichen Ausgestaltungen sind aus den nachstehend aufgeführten Druckschriften (FR-A 2 311 205; WO-A 90 12211; DE-C 842 450) bekannt, welche jeweils zur Förderung einer Flüssigkeit von einem ersten Niveau auf ein zweites, höher gelegenes Niveau ausgebildet sind.

Der Erfindung liegt die Aufgabe zugrunde, eine Einrichtung gemäss dem Oberbegriff des Patentanspruchs 1 dahingehend zu verbessern und derart auszubilden, dass mit verhältnismässig einfachen konstruktiven Mitteln sogenannte strömungsgünstige Voraussetzungen und mit relativ kleinen Bewegungen der Mittel grosse Querschnittsveränderungen erreicht werden und folglich verhältnismässig grosse Flüssigkeitsmengen von einem ersten Niveau auf ein zweites höher gelegenes Niveau gefördert werden können.

Diese Aufgabe wird gemäss der Erfindung dadurch gelöst, dass die Druckkammer sowie die zugeordnete Ausgleichskammer durch eine Anzahl in Umfangsrichtung sowie in axialer Richtung im Abstand zueinander angeordnete Durchtrittsöffnungen miteinander verbunden und in der Ausgleichskammer eine die einzelnen Durchtrittsöffnungen abdichtend verschliessende und wieder freigebende Ventilgruppe mit zweiten Ventilkörpern angeordnet sind, welche in Abhängigkeit des Druckstosses entweder gegen die eigene federelastische Rückstellkraft oder mindestens eines zugeordneten federelastischen Gliedes etwa in radialer Richtung relativ zu den Durchtrittsöffnungen anhebbar sind.

Ausführungsbeispiele der Erfindung ergeben sich aus der folgenden Beschreibung in Verbindung mit der Zeichnung und den einzelnen Patentansprüchen.

Die Erfindung wird nachstehend anhand der Zeichnung beschrieben. Es zeigt:
**Fig. 1** ein schematisch und im Schnitt dargestelltes erstes Ausführungsbeispiel einer Einrichtung zum Fördern einer Flüssigkeit von einem ersten Niveau auf ein höher gelegenes zweites Niveau in einer ersten Funktionsstellung;
**Fig. 2** die im Schnitt dargestellte Einrichtung gemäss Fig.1 in einer zweiten Funktionsstellung;
**Fig. 3** ein teilweise im Schnitt dargestelltes zweites Ausführungsbeispiel der Einrichtung zum Fördern der Flüssigkeit;
**Fig. 4** einen im Schnitt dargestellten Anschlussflansch für die Einrichtung gemäss Fig.3;
**Fig. 5** den gemäss Pfeilrichtung V in Seitenansicht dargestellten Anschlussflansch für die Einrichtung gemäss Fig.3;
**Fig. 6** einen im Schnitt dargestellten Umlenkkörper für die Einrichtung gemäss Fig.3;
**Fig. 7** ein erstes Ausführungsbeispiel eines im Schnitt dargestellten Ventilkörpers für die Einrichtung gemäss Fig.3;
**Fig. 8** einen im Schnitt dargestellten Dichtkörper für die Einrichtung gemäss Fig.3;
**Fig. 9** ein erstes Ausführungsbeispiel einer im Schnitt dargestellten Ventilvorrichtung für die Einrichtung gemäss Fig.3;
**Fig.10** ein zweites Ausführungsbeispiel der im Schnitt dargestellten Ventilvorrichtung für die Einrichtung gemäss Fig.3;
**Fig.11** ein drittes Ausführungsbeispiel der im Schnitt dargestellten Ventilvorrichtung für die Einrichtung gemäss Fig.3;
**Fig.12** ein viertes Ausführungsbeispiel der im Schnitt dargestellten Ventilvorrichtung für die Einrichtung gemäss Fig.3;
**Fig.13** die Ventilvorrichtung gemäss Fig.9 mit einem in geöffneter Stellung dargestellten Ventilkörper;
**Fig.14** die gemäss Pfeilrichtung XIV-XIV in Seitenansicht dargestellte Ventilvorrichtung gemäss Fig.9 mit den in geöffneter Stellung dargestellten Ventilkörpern;
**Fig. 15** ein erstes Ausführungsbeispiel eines im Schnitt dargestellten Zwischenflansches für die Einrichtung gemäss Fig.3;
**Fig.16** ein zweites Ausführungsbeispiel des im Schnitt dargestellten Zwischenflansches für die Einrichtung gemäss Fig.3;
**Fig.17** ein zweites Ausführungsbeispiel des im Schnitt dargestellten Ventilkörpers für die Einrichtung gemäss Fig.3;
**Fig.18** ein drittes Ausführungsbeispiel des im Schnitt dargestellten Ventilkörpers für die Einrichtung gemäss Fig.3;
**Fig.19** ein drittes Ausführungsbeispiel des im Schnitt dargestellten Zwischenflansches für die Einrichtung gemäss Fig.3;
**Fig.20** ein viertes Ausführungsbeispiel des im Schnitt dargestellten Zwischenflansches für die Einrichtung gemäss Fig.3;
**Fig.21** ein viertes Ausführungsbeispiel des im Schnitt dargestellten Ventilkörpers für die Einrichtung gemäss Fig.3;
**Fig.22** ein fünftes Ausführungsbeispiel des im Schnitt dargestellten Zwischenflansches für die Einrichtung gemäss Fig.3;
**Fig.23** ein fünftes Ausführungsbeispiel des im Schnitt dargestellten Ventilkörpers für die Einrichtung gemäss Fig.3; und
**Fig.24** ein Teilstück des in Seitenansicht dargestellten Ventilkörpers gemäss Fig.23.

Zur Förderung flüssiger Medien von einem als Ausgangsquelle auf einem ersten Niveau angeordneten ersten Behälter zu einem in bezug dazu auf einem höher gelegenen Niveau angeordneten zweiten Behälter werden beispielsweise als Druckstosspumpen ausgebildete und mit einem Druckbehälter in Verbindung stehende Einrichtungen verwendet, welche Einrichtungen einerseits über eine Zuführleitung mit dem ersten Behälter und über eine am Druckbehälter angeschlossene Druckleitung mit dem als Reservoir vorgesehenen zweiten Behälter in Verbindung stehen. Die einzelnen mit der Einrichtung in Verbindung stehenden Elemente bilden dabei ein in sich geschlossenes, nicht näher dargestelltes Fördersystem.

Nachstehend werden in Verbindung mit den Figuren 1 bis 3 zwei Ausführungsbeispiele der Einrichtung zum Fördern flüssiger Medien und in Verbindung mit den Figuren 4 bis 24 Ausführungsbeispiele einzelner Funktionselemente für die erfindungsgemässe Einrichtung beschrieben.

In Fig.1 ist als erstes Ausführungsbeispiel eine schematisch und im Schnitt dargestellte Einrichtung 100 dargestellt, welche ein an eine Zuführleitung 1 angeschlossenes Gehäuse 10 und mindestens einen daran angeordneten Druckbehälter 5 umfasst. Der Druckbehälter 5 steht über eine aus einer Gruppe in Reihe angeordneter zweiter Ventilkörper 23 gebildeten Ventilvorrichtung 45 mit einer im Gehäuse 10 angeordneten Druckkammer 26 in Verbindung. Das Gehäuse 10 hat eine erste Gehäusewand 11 und in axialer Richtung im Abstand dazu eine zweite Gehäusewand 14. Zwischen der stirnseitig und rückseitig angeordneten Gehäusewand 11 und 14 sind im Abstand zueinander angeordnete Zwischenwände 12 und 13 vorgesehen, durch welche das Gehäuse 10 in einzelne Kammern 26, 28 und 29 unterteilt ist. Den in axialer Richtung im Abstand zueinander angeordneten Wänden 11, 12, 13 und 14 sind Aussenwände 15, 16 und 17 zugeordnet, so dass das Gehäuse 10 eine in sich geschlossene Einheit bildet. Das mit den einzelnen Kammern 26, 28 und 29 versehene Gehäuse 10 ist beispielsweise als zylindrischer Hohlkörper zur Aufnahme entsprechender Funktionselemente ausgebildet. An der Aussenwand 17 ist mindestens ein mit einer Ausgleichskammer 18 in Verbindung stehender Druckbehälter 5 angeordnet, welcher über eine erste Flanschverbindung 4 an einem Anschlussstutzen 19 des Gehäuses 10 befestigt ist. An dem Druckbehälter 5 ist ein weiterer Anschlussstutzen 3' angeordnet, an welchem mittels einer zweiten Flanschverbindung 3 eine mit einem nicht dargestellten Behälter in Verbindung stehende Druckleitung 2 angeschlossen ist.

Die erste Gehäusewand 11 hat einen sich in Strömungsrichtung konisch erweiternden und mit der Zuführleitung 1 in Verbindung stehenden Eintrittskanal 25. Der konische Eintrittskanal 25 mündet in die zwischen den beiden Wänden 11 und 12 angeordnete Druckkammer 26. Die Druckkammer 26 wird im wesentlichen durch ein zwischen den beiden Wänden 11 und 12 angeordnetes Zwischenstück 20 gebildet. Das als zylindrischer Hohlkörper ausgebildete Zwischenstück wird nachstehend als Ventilgehäuse 20 bezeichnet. Die Druckkammer 26 steht über einen im wesentlichen in der ersten Zwischenwand 12 angeordneten und sich in Strömungsrichtung verjüngenden Austrittskanal 27 mit der Auffangkammer 28 in Verbindung. An der Aussenwand 16 ist eine mit der Auffangkammer 28 in Verbindung stehende Abflussleitung 6 angeschlossen.

Das zylindrische Ventilgehäuse 20 ist in axialer Richtung sowie in Umfangsrichtung mit im Abstand zueinander in der Wand 20' des Ventilgehäuses 20 angeordneten Durchtrittsöffnungen 21 versehen. Die einzelnen jeweils mit einer Ringnut 21' (Fig. 2) in Verbindung stehenden Durchtrittsöffnungen 21 bilden eine Verbindung zwischen der Druckkammer 26 und der Ventilkammer 18, welche das Ventilgehäuse 20 vollumfänglich umgibt und durch die Aussenwand 17 begrenzt ist. In der Ventilkammer 18 ist die in der Gesamtheit mit 45 bezeichnete Ventilgruppe angeordnet, welche mit den Durchtrittsöffnungen 21 des Ventilgehäuses 20 wirkverbunden ist. Die Ventilgruppe 45 sowie weitere zweckmässige Ausführungsbeispiele derselben werden später noch in Verbindung mit den Figuren 9 bis 14 im einzelnen beschrieben.

In der Druckkammer 26 ist ein Umlenkkörper 40 sowie ein mit dem Umlenkkörper 40 in Wirkverbindung stehender erster Ventilkörper 30 angeordnet. Der Umlenkkörper 40 hat eine von einem zylindrischen Teilstück 43 umgebene Kammer 41, eine zentrisch angeordnete Bohrung 44 sowie ein konisches Teilstück 42. Das konische Teilstück 42 erstreckt sich auf der der Zuführleitung 1 zugewandten Seite bis in den konischen Eintrittskanal 25. Der Umlenkkörper 40 ist weiterhin im Bereich des Eintrittskanals 25 mit nicht dargestellten, am Umfang verteilt angeordneten Rippen an der Innenseite 11' der Gehäusewand 11 befestigt. Der erste Ventilkörper 30 hat ein als Kolben ausgebildetes zylindrisches Teilstück 31 sowie ein daran angeformtes konisches Teilstück 33, welches sich mit seinem vorderen Teil bis in den konischen Austrittskanal 27 erstreckt. Auf der dem Umlenkkörper 40 zugewandten Seite ist an dem zylindrischen Teilstück 31 des ersten Ventilkörpers 30 eine erste Kolbenstange 32 angeordnet, welche in der Bohrung 44 des Umlenkkörpers 40 gelagert und in axialer Richtung in der Bohrung 44 verschiebbar geführt ist. Im Abstand zu dem ersten Ventilkörper 30 ist in der Auffangkammer 28 ein mit einer konischen Fläche 34 versehener Aufprallkörper 35 angeordnet. Der Aufprallkörper 35 ist über eine zweite Kolbenstange 36 mit dem ersten Ventilkörper 30 wirkverbunden. An dem Aufprallkörper 35 ist auf der der zweiten Zwischenwand 13 zugewandten Seite ein Dämpfungselement 38 sowie eine die zweite Zwischenwand 13 durchdringende und bis in die Kammer 29 reichende dritte Kolbenstange 37 angeordnet. An der dritten Kolbenstange 37 sind zwei Stellglieder 9,9' sowie ein Federelement 8 angeordnet. Das Federelement 8 ist mit dem einen Ende an der Innenseite 14' der zweiten Gehäusewand 14 und mit dem anderen Ende an dem einen Stellglied 9 abgestützt.

In Fig.2 ist die vorstehend in Verbindung mit Fig.1 im einzelnen beschriebene Einrichtung 100 in einer zweiten Stellung dargestellt, bei welcher der von dem zugeführten Medium (nicht näher bezeichnete Pfeile) beaufschlagte erste Ventilkörper 30 mit dem konischen Teilstück 33 abdichtend mit der konischen Innenwand 12' der ersten Zwischenwand 12 in Eingriff steht und der Aufprallkörper 35 mit dem Dämpfungselement 38 gegen die Innenseite 13' der zweiten Zwischenwand 13 gedrückt wird. In dieser Stellung ist der Austrittskanal 27 (Fig.1) durch den mit der Kolbenstange 32 noch in der Bohrung 44 geführten ersten Ventilkörper 30 abgedichtet. In dieser Stellung ist das Kolbenteil 31 ausserhalb der Kammer 41 des Umlenkkörpers 40 angeordnet, so dass das flüssige Medium gegen die Stirnfläche 31' des Kolbenteils 31 drückt und dadurch den ersten Ventilkörper 30 abdichtend gegen die Innenwand 12' des Austrittskanals 27 drückt. Der sich in der Druckkammer 26 (Pumpenraum) dabei aufbauende Druck bewirkt ein Öffnen der Ventilvorrichtung 45, so dass das Medium bei relativ zu den Ringnuten 21' angehobenen zweiten Ventilkörpern 23 (Fig.2) durch die Durchtrittsöffnungen 21 in die Ventilkammer 18 und von dort in den angeschlossenen Druckbehälter 5 strömt.

Die Wirkungsweise der Einrichtung 100 wird nachstehend beschrieben: Ausgehend von der in Fig.1 dargestellten Stellung wird von einem auf einem ersten Niveau angeordneten, nicht dargestellten Behälter über die Zuführleitung 1 das flüssige Medium in Pfeilrichtung X dem Gehäuse 10 zugeführt. Das Medium wird entsprechend der nicht näher bezeichneten Pfeile entlang der äusseren Kontur des Umlenkkörpers 40 in die Druckkammer 26 und von dort entlang der äusseren Kontur des ersten Ventilkörpers 30 in die Auffangkammer 28 geleitet. Durch das gemäss Pfeilrichtung X' auf die konische Fläche 34 des Aufprallkörpers 35 treffende Medium wird der Aufprallkörper 35 schlagartig in axialer Richtung bewegt. Durch den am Aufprallkörper 35 wirkenden Druck wird die Druckfeder 8 gegen die Innenseite 14' der Gehäusewand 14 gedrückt und gleichzeitig der erste Ventilkörper 30 mit der Innenwand 12' des Austrittskanals 27 abdichtend in Eingriff gebracht, wodurch der Durchfluss durch die Druckkammer 26 (Pumpenraum) abrupt unterbrochen wird. Das auf die konische Fläche 34 des Aufprallkörpers 35 treffende Medium wird gemäss Pfeilrichtung Y' umgelenkt und beispielsweise über die an der Aussenwand 16 angeschlossene Abflussleitung 6 abgeführt. Durch das abrupte Verschliessen und Abdichten des Austrittskanals 27 wird ein verhältnismässig starker Druckanstieg in der Druckkammer 26 erreicht, wodurch die einzelnen, zweiten Ventilkörper 23, wie in Fig.2 dargestellt, relativ zu der einzelnen Ringnut 21' angehoben werden und somit die Ventilvorrichtung 45 kurzzeitig geöffnet wird. In dieser Stellung strömt das Medium in die Ventilkammer 18 und von dort über den Stutzen 19 in den Druckbehälter 5. Die Zufuhr des flüssigen Mediums in den Druckbehälter 5 erfolgt solange, wie der Druck in der Druckkammer 26 grösser als der Druck im Druckbehälter 5 ist. Beim Erreichen eines Druckausgleichs im Druckbehälter 5 sowie in der Druckkammer 26 werden die einzelnen Ventilkörper 23 selbsttätig wieder mit den einzelnen Ringnuten 21' des Ventilgehäuses 20 in Eingriff gebracht und somit die Ventilvorrichtung 45 wieder geschlossen. Der erste Ventilkörper 30 wird durch die Rückstellkraft der Druckfeder 8 wieder in die in Fig.1 dargestellte Stellung gedrückt.

Fig.3 zeigt ein im Schnitt und teilweise aufgebrochen dargestelltes zweites Ausführungsbeispiel einer in der Gesamtheit mit 200 bezeichneten Einrichtung. Die Einrichtung 200 umfasst im wesentlichen ein Gehäuseteil 111, einen Anschlussflansch 160, einen im Abstand dazu angeordneten ersten Zwischenflansch 112 sowie einen im Abstand dazu angeordneten Aussenflansch 155. Die Teile 111, 160 und 112 bilden in zusammengebautem Zustand (Fig.3) ein in der Gesamtheit mit 110 bezeichnetes Gehäuse. Zwischen den beiden in axialer Richtung beabstandeten Flanschen 160 und 112 ist ein als zylindrischer Hohlkörper ausgebildetes Zwischenstück 117 angeordnet, welches mit seinem Innenraum im wesentlichen eine Ausgleichskammer 118 sowie eine Druckkammer 126 (Pumpenraum) bildet. Die Ausgleichskammer 118 und die Druckkammer 126 sind über eine in Fig.3 teilweise dargestellte Ventilgruppe 120 miteinander verbunden. Ausführungsbeispiele der Ventilgruppe 120 werden später in Verbindung mit den Figuren 9 bis 14 im einzelnen beschrieben. Das Zwischenstück 117 ist an entsprechend am Anschlussflansch 160 sowie am Zwischenflansch 112 vorgesehenen Absätzen 167 und 119 zentriert und gelagert. In der Druckkammer 126 ist zwischen den beiden Flanschen 112 und 160 die Ventilgruppe 120 sowie ein erster Ventilkörper 130 und ein Umlenkkörper 140 angeordnet. Im Abstand zu dem ersten Ventilkörper 130 ist zwischen dem Zwischenflansch 112 und dem Aussenflansch 155 ein Aufprallkörper 135 sowie ein Anschlagkörper 150 angeordnet. Der Umlenkkörper 140 ist mittels Schrauben 144 an einem Nabenstück 164 des Anschlussflansches 160 befestigt.

Das Gehäuseteil 111 hat einen sich in Strömungsrichtung konisch erweiternden Eintrittskanal 125, welcher in die Druckkammer 126 mündet. An der einen Seite des Gehäuseteils 111 ist eine Druck- und Zuführleitung 101 angeordnet, welche zusammen mit einem Flansch 109 und Schrauben 108 an dem Gehäuseteil 111 befestigt ist. An der anderen Seite des Gehäuseteils 111 ist ein zur Anlage des zweiten Anschlussflansches 160 ausgebildeter Flansch 111' vorgesehen.

Der Umlenkkörper 140 ist auf einem rohrförmigen Distanzstück 103 gelagert. Das Distanzstück 103 ist mit dem einen Ende mit dem ersten Ventilkörper 130 wirkverbunden und wird von einer in axialer Richtung der Einrichtung 200 orientierten Verbindungsstange 102 durchdrungen. Der erste Ventilkörper 130 ist durch ein zwischengeschaltetes rohrförmiges und von der Verbindungsstange 102 durchdrungenes Distanzstück 104 in fixem Abstand zu dem Aufprallkörper 135 angeordnet. Das Anschlagstück 150 ist mittels einer Führungsbuchse 153' auf einem weiteren Rohrstück 153 gelagert. Das Anschlagstück 150 hat ein mit einem Gewinde (nicht bezeichnet) versehenes Führungsteil 152 und ist mit seinem Flanschteil 151 in axialer Richtung relativ zu der Innenseite 155' des Aussenflansches 155 verstellbar und mittels einem aufschraubbaren Befestigungsteil 154 feststellbar. Durch die axiale Verstellbarkeit des Anschlagstücks 150 kann die in axialer Richtung orientierte Bewegung der Teile 130,104 und 135 eingestellt werden. Hiermit wird erreicht, dass die Bewegung des ersten Ventilkörpers 130 exakt in bezug auf eine im Flansch 112 vorgesehene Anlage- oder Dichtfläche beziehungsweise auf einem im Flansch 112 angeordneten Dichtkörper 145 (Fig.3) einstellbar ist. An der dem Aufprallkörper 135 zugewandten Seite ist an dem Flanschteil 151 des Anschlagstücks 150 ein Dämpfungselement 138 angeordnet und mit nicht dargestellten Mitteln befestigt.

Fig.3 zeigt die Stellung, in welcher durch den Druck in der Kammer 126 der erste Ventilkörper 130 gegen den Dichtkörper 145 und der Aufprallkörper 135 gegen das Dämpfungselement 138 gepresst wird. Sobald der Druck geringer als die Rückstellkraft nicht dargestellter und mit dem Aufprallkörper 135 in Wirkverbindung stehender Federelemente ist, wird der Aufprallkörper 135 zusammen mit dem ersten Ventilkörper 130 und dem Distanzrohr 103 in axialer Richtung verschoben. In der nicht näher dargestellten Endstellung ist der erste Ventilkörper 130 teilweise im Raum 141 des Umlenkkörpers 140 angeordnet. Der Dichtkörper 145 ist durch eine Befestigungsplatte 148 und Schrauben 149 am Zwischenflansch 112 befestigt.

Die einzelnen, von mehreren am Umfang verteilt angeordneten und mit aufgeschraubten Muttern 106,106' und 105,105' versehenen Gewindestangen 107,107' durchdrungenen und miteinander verbundenen Elemente 110, 160, 112 und 155 sowie die von der zentralen Gewindestange 102 durchdrungenen und miteinander verbundenen Elemente 164, 140, 130, 135 und 150 werden nachstehend beschrieben. Durch die Verstellmöglichkeit des Zwischenflansches 112 in bezug auf den Aussenflansch 160 kann das zylindrische Zwischenstück 117 sowie die Ventilgruppe 120 jeweils in der Baulänge variabel dimensioniert werden. Weitere, zweckmässige Ausgestaltungen der einzelnen Elemente für die Einrichtung 200 gemäss Fig.3 werden nachstehend im einzelnen noch beschrieben.

In Fig.4 und Fig.5 ist jeweils ein Teilstück des Anschlussflansches 160 im Schnitt beziehungsweise gemäss der in Fig.4 eingezeichneten Pfeilrichtung V in Ansicht dargestellt. Der Anschlussflansch 160 hat einen mit verteilt angeordneten Bohrungen 162 versehenen Flanschring 161 sowie ein von einer Bohrung 165 durchdrungenes Nabenstück 164. Das Nabenstück 164 ist, wie in Fig.5 dargestellt, über in Umfangsrichtung verteilt angeordnete Rippen 166 mit dem Flanschring 161 verbunden. Zwischen den einzelnen Rippen 166 sind Durchtrittsöffnungen 163 angeordnet. Das Nabenstück 164 ist mit einer geneigten Fläche 163' versehen. In dem Nabenstück 164 sind am Umfang verteilt angeordnete Gewindebohrungen 168 zur Befestigung des an einer Anlagefläche 164' des Nabenstücks 164 anliegenden Umlenkkörpers 140 (Fig.3) vorgesehen. Auf der einen Seite des Flanschringes 161 ist ein kreisringförmiger Absatz 167 angeordnet, welcher einerseits als Zentrierung für das an einer ersten Anlagefläche 167' abgestützte Zwischenstück 117 und andererseits als Zentrierung für die an einer zweiten Anlagefläche 167" abgestützte Ventilgruppe 120 ausgebildet ist.

Fig. 6 zeigt den im Schnitt dargestellten und von einer zentralen Bohrung 144 durchdrungenen Umlenkkörper 140 für die Einrichtung 200 gemäss Fig.3. Der Umlenkkörper 140 hat eine von einem zylindrischen Teilstück 143 umgebene Kammer 141 sowie ein am zylindrischen Teilstück 143 angeformtes, kegelstumpfförmig ausgebildetes Teilstück 142. In dem kegelstumpfförmigen Teilstück 142 sind am Umfang verteilt angeordnete Bohrungen 144' vorgesehen, welche den Umlenkkörper 140 in axialer Richtung durchdringen. Der Umlenkkörper 140 wird, wie in Fig.3 dargestellt, mittels der Schrauben 144 an dem Nabenstück 164 des Aussenflansches 160 befestigt. In zusammengebautem Zustand bildet der Umlenkkörper 140 zusammen mit dem Nabenstück 164 des Aussenflansches 160, wie in Fig.3 dargestellt, eine sich in Strömungsrichtung X konisch erweiternde Umlenkeinheit 140'.

Fig.7 zeigt als erstes Ausführungsbeispiel den im Schnitt dargestellten und von einer Bohrung 134 durchdrungenen ersten Ventilkörper 130 für die Einrichtung 200 gemäss Fig.3. Der erste Ventilkörper 130 hat ein kegelstumpfförmig ausgebildetes Teilstück 132 sowie ein sich daran anschliessendes und durch einzelne Stufen 133' abgesetzt ausgebildetes Teilstück 133. Die zentrisch in dem ersten Ventilkörper 130 angeordnete Bohrung 134 mündet in eine abgesetzt ausgebildete Kammer 134'. Der erste Ventilkörper 130 hat eine in zusammengebautem Zustand (Fig.3) gegen die Strömungsrichtung gerichtete erste kreisringförmige Stirnfläche 131, eine zweite kreisringförmige Ringfläche 131', eine sich in Richtung der Bohrung 134 konisch verjüngende Ringfläche 134" sowie eine dritte kreisringförmige Ringfläche 131".

In Fig.8 ist ein Teilstück des Dicht- und Dämpfungskörpers 145 im Schnitt dargestellt, welcher eine durch einzelne Stufen 147' abgesetzt ausgebildete Ausnehmung 147 aufweist. Der mit der stufenförmig abgesetzten Ausnehmung 147 in zusammengebautem Zustand mit dem analog stufenförmig abgesetzten Teilstück 133 des ersten Ventilkörpers 130 korrespondierende Dichtkörper 145 ist beispielsweise aus einem geeigneten Kunststoff oder dergleichen hergestellt.

Fig. 9 zeigt als erstes Ausführungsbeispiel die im Schnitt und in geschlossener Stellung dargestellte und mit zweiten Ventilkörpern 123 versehene Ventilgruppe 120 für die Einrichtung 200 gemäss Fig.3. Die Ventilgruppe 120 ist an einem Ventilgehäuse 115 angeordnet, welches beispielsweise als zylindrischer Hohlkörper ausgebildet ist. Am äusseren Umfang des Ventilgehäuses 115 sind mehrere verteilt angeordnete und in axialer Richtung orientierte Längsnuten 124 vorgesehen, welche über mehrere am Umfang verteilt angeordnete Durchtrittsöffnungen 121 (Bohrungen) mit dem Innenraum 115' des Ventilgehäuses 115 in Verbindung stehen. Die einzelnen in Umfangsrichtung verteilt am Ventilgehäuse 115 angeordneten Längsnuten 124 sind zur Aufnahme der Ventilkörper 123 ausgebildet. Die als längliche, zylindrische Glieder ausgebildeten Ventilkörper 123 sind durch federelastische und in axialer Richtung im Abstand zueinander angeordnete Rundschnurringe 122,122' und 122" in den Längsnuten 124 des Ventilgehäuses 115 gehalten. Die Längsnuten 124 in dem Ventilgehäuse 115 können auch durch seitliche Stege 124';124" (Fig.9,13) begrenzt werden.

In Fig.10 ist als zweites Ausführungsbeispiel eine im Schnitt sowie in geschlossener Stellung dargestellte und mit zweiten Ventilkörpern 173 versehene Ventilgruppe 170 für die Einrichtung 200 gemäss Fig.3 dargestellt. Die Ventilgruppe 170 ist an einem mit Längsnuten 174 versehenen Ventilgehäuse 175 angeordnet. In den Längsnuten 174 sind die als längliche zylindrische Glieder ausgebildete Ventilkörper 173 angeordnet, welche einerseits durch seitliche Stege 174' und 174" und andererseits durch im Abstand zueinander angeordnete Rundschnurringe 172,172 und 172" in den Längsnuten 174 gehalten sind. Bei diesem Ausführungsbeispiel steht die einzelne Längsnut 174 über mehrere in axialer Richtung im Abstand zueinander angeordnete Durchtrittsöffnungen 171 (Langlöcher) mit dem Innenraum 175' des Ventilgehäuses 175 in Verbindung.

Fig.11 zeigt als drittes Ausführungsbeispiel eine im Schnitt und in geschlossener Stellung dargestellte sowie mit zweiten Ventilkörpern 183 versehene Ventilgruppe 180 für die Einrichtung gemäss Fig.3. Die Ventilgruppe 180 ist an einem mit mehreren in axialer Richtung im Abstand zueinander angeordneten Nuten 184 versehenen Ventilgehäuse 185 angeodnet. Die einzelnen in Umfangsrichtung des Ventilgehäuses 185 orientierten Nuten 184 stehen über mehrere am Umfang der einzelnen Nut 184 verteilt angeordnete Durchtrittsöffnungen 181 (Bohrungen oder dergleichen) mit dem Innenraum 185' des Ventilgehäuses 185 in Verbindung. In den einzelnen Nuten 184 ist jeweils ein zweiter Ventilkörper 183,183' und 183" angeordnet, welche bei diesem Ausführungsbeispiel als federelastische Rundschnurringe ausgebildet sind.

In Fig.12 ist als viertes Ausführungsbeispiel eine in der Gesamtheit mit 190 bezeichnete und mit zweiten Ventilkörpern 193 versehene Ventilgruppe im Schnitt dargestellt, und man erkennt ein in der Ventilkammer des rohrförmigen Zwischenstücks 117 (Fig.3) angeordnetes Ventilgehäuse 195. In dem Ventilgehäuse 195 sind in axialer Richtung sowie in Umfangsrichtung im Abstand zueinander angeordnete Ausnehmungen 194 vorgesehen, welche jeweils über eine Durchtrittsöffnung 191 (Bohrung) mit dem Innenraum 195' des Ventilgehäuses 195 in Verbindung stehen. Die einzelnen Ausnehmungen 194 sind zur Aufnahme des zweiten Ventilkörpers in Form einer Kugel 193 ausgebildet. Die einzelnen am Umfang verteilt angeordneten Kugeln 193 sind über entsprechend zugeordnete und an der Innenseite 117' des Zwischenstücks 117 abgestützte Federelemente 192 in den Ausnehmungen 194 gehalten. Die als zweite Ventilkörper vorgesehenen Kugeln 193 sind zum Öffnen der Ventilgruppe 190 jeweils gegen die Rückstellkraft des zugeordneten Federelements 192 anhebbar.

Fig.13 und Fig.14 zeigt die im Schnitt sowie in Seitenansicht dargestellte erste Ventilgruppe 120, bei welcher die einzelnen zwischen den beiden Stegen 124', 124" gegen axiales Verschieben gesicherten zweiten Ventilkörper 123 in bezug auf die jeweilige Längsnut 124 im Abstand angeordnet und somit die einzelnen Durchtrittsöffnungen 121 (Bohrungen, Langlöcher oder Kanäle) für den Durchtritt des flüssigen Mediums von der Druckkammer 26,126 in die Ausgleichskammer 18,118 (Fig.1,2 und 3) frei sind. Die entgegen der Rückstellkraft der federelastischen Rundschnurringe 122, 122' und 122" radial nach aussen orientierte Bewegung der einzelnen zweiten Ventilkörper 123 erfolgt durch den Druckaufbau in der Druckkammer 126 der Einrichtung 200 (Fig.3).

Die Wirkungsweise der einzelnen zweiten Ventilkörper 173 der Ventilgruppe 170 gemäss Fig.10 und der zweiten Ventilkörper 183 bei der Ventilgruppe 180 gemäss Fig.11 sowie der zweiten Ventilkörper 193 bei der Ventilgruppe 190 gemäss Fig.12 ist im wesentlichen analog der vorstehend in Verbindung mit den Figuren 13 und 14 beschriebenen Ventilgruppe 120.

Fig.15 zeigt als erstes Ausführungsbeispiel den im Schnitt dargestellten Zwischenflansch 112 für die Einrichtung 200 gemäss Fig.3. Der als kreisförmige Scheibe ausgebildete und von einer Ausnehmung 116 durchdrungene Zwischenflansch 112 hat eine Anzahl am Umfang verteilt angeordnete Bohrungen 113 und ist auf der einen Seite mit einem Absatz 119 und Anlageflächen 119',119'' sowie mit einer konischen Ringfläche 116' versehen. Auf der anderen Seite des Zwischenflansches 112 ist zur Aufnahme und Zentrierung des Dichtkörpers 145 (Fig.3) eine Ausnehmung 114 mit einer ersten ringförmigen Anlagefläche 114' und zur Aufnahme und Zentrierung der Befestigungsplatte 148 (Fig.3) eine zweite ringförmige Anlagefläche 114'' vorgesehen.

Fig.16 zeigt als zweites Ausführungsbeispiel den im Schnitt dargestellten Zwischenflansch 212 für die Einrichtung 200 gemäss Fig.3. Der ebenfalls als kreisförmige Scheibe ausgebildete und von einer Ausnehmung 216 durchdrungene Zwischenflansch 212 hat eine Anzahl am Umfang verteilt angeordnete Bohrungen 213 und ist auf der einen Seite mit einem Absatz 219 und Anlageflächen 219',219" sowie mit einer in Strömungsrichtung sich konisch verjüngenden Ringfläche 214 versehen.

Fig.17 zeigt als zweites Ausführungsbeispiel den im Schnitt dargestellten und von einer Bohrung 234 durchdrungenen ersten Ventilkörper 230 für die Einrichtung 200 gemäss Fig.3. Der erste Ventilkörper 230 hat ein kegelstumpfförmig ausgebildetes Teilstück 232 sowie ein angeformtes, zylindrisches Teilstück 233. Die zentrisch im Ventilkörper 230 angeordnete Bohrung 234 mündet in eine abgesetzt ausgebildete Kammer 235. Die Kammer 235 ist mit einer ersten kreisringförmigen Stirnfläche 231, einer sich in Strömungsrichtung konisch verjüngenden Ringfläche 231' sowie mit einer zweiten kreisringförmigen Stirnfläche 231" versehen.

Fig.18 zeigt als drittes Ausführungsbeispiel den im Schnitt dargestellten und von einer Bohrung 334 durchdrungenen ersten Ventilkörper 330 für die Einrichtung 200 gemäss Fig.3. Der beispielsweise aus geeignetem Kunststoff oder dergleichen hergestellte Ventilkörper 330 hat ein kegelstumpfförmig ausgebildetes Teilstück 332 sowie ein angeformtes, zylindrisches Teilstück 333. Die zentrisch im ersten Ventilkörper 330 angeordnete Bohrung 334 mündet in eine abgesetzt ausgebildete Kammer 335. Der erste Ventilkörper 330 hat eine sich in Strömungsrichtung konisch verjüngende Ringfläche 331' sowie eine kreisringförmige Stirnfläche 331.

Abweichend von dem Ausführungsbeispiel des ersten Ventilkörpers 230 gemäss Fig.17 hat der erste Ventilkörper 330 gemäss Fig.18 im Bereich der Teilstücke 332 und 333 eine geringere Wanddicke 332', 333', so dass beim Druckaufbau in der Druckkammer 126 (Fig.3) die äussere Mantelfläche 332" das Teilstücks 332 bei geschlossener Stellung des ersten Ventilkörpers 330 abdichtend gegen die konische Ringfläche 214 des Flansches 212 (Fig.16) gedrückt wird.

Fig.19 zeigt als drittes Ausführungsbeispiel den im Schnitt dargestellten Zwischenflansch 312 für die Einrichtung 200 gemäss Fig.3. Der als kreisförmige Scheibe ausgebildete und von einer Ausnehmung 316 durchdrungene Zwischenflansch 312 hat eine Anzahl am Umfang verteilt angeordnete Bohrungen 313 und ist auf der einen Seite mit einem kreisringförmigen Absatz 319 und Anlageflächen 319',319" versehen. In der Ausnehmung 316 ist eine sich in Strömungsrichtung konisch verjüngende Ringfläche 314 sowie ein mit einzelnen Stufen 317' abgesetzter Bereich 317 vorgesehen. Der abgesetzte Bereich 317 entspricht dem stufenförmigen Bereich 133 des in Fig.7 dargestellten ersten Ventilkörpers 130.

Fig.20 zeigt als viertes Ausführungsbeispiel ein Teilstück eines im Schnitt dargestellten und von einer Ausnehmung 416 durchdrungenen Zwischenflansches 412 für die Einrichtung 200 gemäss Fig.3. Der als kreisförmige Scheibe ausgebildete Zwischenflansch 412 hat eine Anzahl am Umfang verteilt angeordnete Bohrungen 413 und ist auf der einen Seite mit einem Absatz 419 und Anlageflächen 419',419" sowie mit einer sich in Strömungsrichtung konisch verjüngenden Ringfläche 414 versehen. Bei diesem Ausführungsbeispiel ist die Ausnehmung 416 mit einem labyrinthförmig ausgebildeten Bereich 417 versehen, welcher eine Anzahl in radialer Richtung abgesetzt ausgebildete, in axialer Richtung orientierte, kreisringförmige Vorsprünge 417' sowie kreisringförmige Nuten 417" umfasst.

In Fig.21 ist ein mit dem vorstehend beschriebenen Zwischenflansch 412 (Fig.20) zusammenwirkender und von einer Bohrung 434 durchdrungener erster Ventilkörper 430 für die Einrichtung 200 gemäss Fig.3 im Schnitt dargestellt. Der erste Ventilkörper 430 hat ein im wesentlichen kegelstumpfförmig ausgebildetes Teilstück 432 sowie ein angeformtes, zylindrisches Teilstück 433. Die zentrisch im ersten Ventilkörper 430 angeordnete Bohrung 434 mündet in eine abgesetzt ausgebildete Kammer 435. Der erste Ventilkörper 430 hat im Bereich der Kammer 435 eine sich konisch in Richtung der Bohrung 434 verjüngende Ringfläche 431' sowie eine kreisringförmige Stirnseite 431. Bei diesem Ventilkörper 430 ist das im wesentlichen kegelstumpfförmig ausgebildete Teilstück 432 mit einem labyrinthförmig abgesetzt ausgebildeten Bereich 436 versehen. Der Bereich 436 umfasst mehrere in radialer Richtung abgesetzte kreisringförmige Vorsprünge 436' sowie Nuten 436". Der abgesetzte Bereich 436 ist korrespondierend zu dem labyrinthförmigen Bereich 417 des Zwischenflansches 412 ausgebildet.

Fig.22 zeigt als fünftes Ausführungsbeispiel den im Schnitt dargestellten Zwischenflansch 512 für die Einrichtung gemäss Fig.3. Der von einer Ausnehmung 518 durchdrungene und als kreisförmige Scheibe ausgebildete Zwischenflansch 512 hat eine Anzahl am äusseren Umfang verteilt angeordnete Bohrungen 513 und ist auf der einen Seite mit einem Absatz 519 und Anlageflächen 519', 519" versehen. Zentrisch in der Ausnehmung 518 ist ein von einer Bohrung 511 durchdrungenes Nabenstück 510 angeordnet. Das Nabenstück 510 ist über mehrere am Umfang verteilte und an der Innenwand 518' der Ausnehmung 518 angeordnete Verbindungsstege 515 und 515' mit dem Zwischenflansch 512 verbunden. Auf der einen Seite ist der Zwischenflansch 512 mit einer kreisringförmigen Zentrierfläche 514' sowie mit einer sich daran anschliessenden und in Strömungsrichtung konisch verjüngenden Ringfläche 514 versehen. An den einzelnen in Umfangsrichtung verteilt angeordneten Verbindungsstegen 515,515' sind einströmseitig beispielsweise zwei Ringkörper 516 und 517 angeordnet, welche in radialer Richtung beabstandet an den Verbindungsstegen 515,515' befestigt sind. Die beiden mit geneigt zueinander angeordneten Flanken 536',536" und 537',537" versehenen Ringkörper 516 und 517 haben beispielsweise einen trapezförmigen Profilquerschnitt. Zwischen der geneigten Ringfläche 514 und der Flanke 517' des ersten Ringköpers 517 ist eine erste kreisringförmige Durchtrittsöffnung 522 und zwischen der Flanke 517" des ersten Ringkörpers 517 und der Flanke 516' des zweiten Ringkörpers 516 ist eine zweite kreisringförmige Durchtrittsöffnung 521 vorgesehen. Die beiden kreisringförmigen Durchtrittsöffnungen 522 und 521 werden durch die paarweise in Umfangsrichtung verteilt und korrespondierend zueinander angeordneten Verbindungsstege 515,515' in einzelne segmentförmige Durchtrittsöffnungen 522,521 unterteilt. Der zweite Ringkörper 516 und das Nabenstück 510 bilden einströmseitig eine Tasche 520, welche zur Aufnahme und Zentrierung eines kegelstumpfförmig ausgebildeten Nabenstücks 532 eines Ventilorgans 530 (Fig.23) ausgebildet ist.

Fig.23 zeigt den im Schnitt dargestellten und im wesentlichen als Scheibe ausgebildeten ersten Ventilkörper 530. Der erste Ventilkörper 530 umfasst das von einer Bohrung 534 durchdrungene Nabenstück 532, an welchem mehrere Verbindungsstege 535,535' angeordnet und befestigt sind. Zwei der Verbindungsstege 535,535' bilden jeweils ein Stegpaar, wobei an dem Nabenstück 532, wie in Fig.24 dargestellt, mehrere in Umfangsrichtung verteilt zueinander angeordnete und befestigte Stegpaare 535,535' (nur einmal bezeichnet) angeordnet und befestigt sind. An den Verbindungsstegen 535,535' sind in radialer Richtung im Abstand zueinander angeordnete Ringkörper 536 und 537 befestigt. Die beiden Ringkörper 536 und 537 sind im Profilquerschnitt, wie die Ringkörper 516,517 des Zwischenflansches 512 (Fig.22), trapezförmig ausgebildet. Zwischen dem mit einer geneigten Ringfläche 532' versehenen Nabenstück 532 und der zugeordneten Flanke 536" des ersten Ringkörpers 536 ist eine erste kreisringförmige Durchtrittsöffnung 541 und zwischen der Flanke 536' und der zugeordneten Flanke 537" des zweiten Ringkörpers 537 ist eine zweite kreisringförmige Durchtrittsöffnung 542 vorgesehen. Die beiden kreisringförmigen Durchtrittsöffnungen 541 und 542 werden durch die in Umfangsrichtung verteilt zueinander angeordneten Verbindungsstege 535,535' in einzelne segmentförmige Durchtrittsöffnungen 541,542 unterteilt. Die beiden Ringkörper 536 und 537 sind mit ihren grösseren Ringflächen 538 und 538' entgegen der Einströmrichtung an den Verbindungsstegen 535,535' angeordnet und befestigt.

Bei Verwendung des Zwischenflansches 512 und des ersten Ventilkörpers 530 (Fig.22,23) für die Einrichtung 200 gemäss Fig.3, wird durch den gegen die Ringflächen 538 und 539 wirkenden Druck der erste Ventilkörper 530 mit den Ringkörpern 536 und 537 in die ringförmigen Durchtrittsöffnungen 522 und 521 und das Nabenstück 532 in die Tasche 520 des Zwischenflansches 512 gedrückt, wodurch die einander zugeordneten Flanken der einzelnen Elemente, in nicht näher dargestellter Weise, abdichtend miteinander in Eingriff gebracht werden.

Fig.24 zeigt ein Teilstück des in Seitenansicht dargestellten ersten Ventilkörpers 530 und man erkennt die gleichmässig und paarweise am Umfang des Nabenstücks 532 angeordneten Verbindungsstege 535,535' sowie die daran durch die kreisringförmigen Durchtrittsöffnungen 541 und 542 beabstandeten Ringkörper 537 und 536.

## Patentansprüche

1. Einrichtung zum Fördern flüssiger Medien, insbesondere in Form einer Flüssigkeitssäule, bestehend aus einem mit einem Eintrittskanal (25;125), einem Austrittskanal (27;127), einer Druckkammer (26;126) und einer Ausgleichskammer (18, 118) versehenen Gehäuse (10;110) sowie mit einem in der Druckkammer angeordneten ersten Ventilkörper (30;130) und einem damit wirkverbundenen, ausserhalb der Druckkammer angeordneten Aufprallkörper (35;135), wobei der erste Ventilkörper und der Aufprallkörper derart von der Flüssigkeit beaufschlagbar sind, dass der erste Ventilkörper durch eine in axialer Richtung orientierte Bewegung mit dem Austrittskanal abdichtend in Eingriff bringbar ist und dabei in der Druckkammer einen Druckstoss bewirkt, durch welchen ein die Flüssigkeitszufuhr zu der Ausgleichskammer freigebender zweiter Ventilkörper solange in geöffneter Stellung gehalten wird, bis zwischen der mit einem Druckbehälter in Verbindung stehenden Ausgleichskammer und der Druckkammer ein Druckausgleich erreicht ist, **dadurch gekennzeichnet**, dass die Druckkammer (26;126) sowie die zugeordnete Ausgleichskammer (18; 118) durch eine Anzahl in Umfangsrichtung sowie in axialer Richtung im Abstand zueinander angeordnete Durchtrittsöffnungen (21;121;171;181;191) miteinander verbunden und in der Ausgleichskammer (18;118) eine die einzelnen Durchtrittsöffnungen abdichtend verschliessende und wieder freigebende Ventilgruppe (45;120;170;180;190) mit zweiten Ventilkörpern (23;123;173;183;193) angeordnet sind, welche in Abhängigkeit des Druckstosses entweder gegen die eigene federelastische Rückstellkraft oder mindestens eines zugeordneten federelastischen Gliedes etwa in radialer Richtung relativ zu den Durchtrittsöffnungen (21;121;171;181;191) anhebbar sind.

2. Einrichtung nach Anspruch 1, **dadurch gekennzeichnet**, dass dem in der Druckkammer (26;126) angeordneten ersten Ventilkörper (30;130;230;330;430;530) ein über ein Führungsglied (32;102,103) damit wirkverbundener und in axialer Richtung zentrisch geführter sowie relativ dazu verschiebbarer Umlenkkörper (40;140) zugeordnet ist, wobei der Umlenkkörper (40; 140) jeweils in Strömungsrichtung gesehen konisch erweiternd, der erste Ventilkörper (30;130;230;330;430;530) konisch verjüngend und der zugeordnete Austrittskanal (27;127) für den abdichtenden Eingriff des ersten Ventilköpers analog konisch verjüngend ausgebildet ist.

3. Einrichtung nach Anspruch 1, **dadurch gekennzeichnet**, dass das Gehäuse (110) ein mit in Strömungsrichtung konisch erweiternd ausgebildetem Eintrittskanal (125) versehenes Gehäuseteil (111) mit zugeordnetem Anschlussflansch (160) und einen in axialer Richtung im Abstand dazu angeordneten Zwischenflansch (112;212;312;412;512) sowie einen im Abstand zu dem Zwischenflansch angeordneten Aussenflansch (155) umfasst, wobei die einzelnen Teile mittels mehrerer am Umfang verteilt angeordneter und in axialer Richtung orientierter Gewindestangen (107,107') miteinander verbunden und in axialer Richtung relativ zueinander verstellbar und feststellbar sind.

4. Einrichtung nach Anspruch 3, **dadurch gekennzeichnet**, dass zwischen dem an dem Gehäuseteil (111) angeordneten Anschlussflansch (160) und dem in axialer Richtung im Abstand dazu angeordneten Zwischenflansch (112;212;312;412;512) ein etwa die Druckkammer (126) bildendes, hohlzylindrisches Zwischenstück (117) angeordnet ist, welches zur vollumfänglichen Aufnahme der die zweiten Ventilkörper umfassenden Ventilgruppe (120;170;180;190) ausgebildet ist.

5. Einrichtung nach Anspruch 3, **dadurch gekennzeichnet**, dass in dem Anschlussflansch (160) ein Eintrittskanal (125) angeordnet ist, welcher durch ein zentrisch angeordnetes Nabenstück (164) sowie mehrere in Umfangsrichtung verteilt angeordnete Rippen (166) in einzelne Durchtrittsöffnungen (163) unterteilt ist, wobei die äussere Mantelfläche (163') des Nabenstücks (164) weitgehend analog dem in Strömungsrichtung konisch erweiternd ausgebildeten und an dem Nabestück (164) befestigten Umlenkkörper (140) ausgebildet ist.

6. Einrichtung nach den Ansprüchen 2 und 3, **dadurch gekennzeichnet**, dass der erste Ventilkörper (130) mit einem stufenförmig abgesetzten äusseren Teilstück (133) versehen ist, welches mit einem analog stufenförmig abgesetzt ausgebildeten inneren Bereich (317) des Zwischenflansches (312) abdichtend in Eingriff bringbar ist.

7. Einrichtung nach den Ansprüchen 2 und 3, **dadurch gekennzeichnet**, dass der erste Ventilkörper (130) mit einem stufenförmig abgesetzten äusseren Teilstück (133) versehen ist, welches mit einem in einer Ausnehmung (114) des Zwischenflansches (112) angeordneten und mit einem analog stufenförmig abgesetzt ausgebildeten inneren Bereich (147) versehenen Dichtkörper (145) abdichtend in Eingriff bringbar ist.

8. Einrichtung nach den Ansprüchen 2 und 3, **dadurch gekennzeichnet**, dass der erste Ventilkörper (330) aus Kunststoff hergestellt und die Wanddicke (332') des kegelstumpfförmigen Teilstücks (332) derart ausgebildet ist, dass bei entsprechender Druckbeaufschlagung die äussere Mantelfläche (332") radial nach aussen gedrückt mit der zugeordneten Mantelfläche (214) des Zwischenflansches (212) abdichtend in Eingriff bringbar ist.

9. Einrichtung nach den Ansprüchen 2 und 3, **dadurch gekennzeichnet**, dass der erste Ventilkörper (430) mit einem labyrinthförmig abgesetzten äusseren Teilstück (436) versehen ist, welches mit einem analog labyrinthförmig abgesetzt ausgebildeten inneren Bereich (417) des Zwischenflansches (412) abdichtend in Eingriff bringbar ist.

10. Einrichtung nach den Ansprüchen 2 und 3, **dadurch gekennzeichnet**, dass der erste Ventilkörper (530) ein zentrisch angeordnetes Nabenstück (532) sowie in radialer Richtung dazu beabstandete und durch mehrere Rippen (535,535') miteinander verbundene, im Profilquerschnitt etwa trapezförmig ausgebildete Ringkörper (536,537) aufweist, welche mit korrespondierend zugeordneten Flanken des analog mit trapezförmigen und in radialer Richtung beabstandeten Durchtrittsöffnungen (521, 522) des Zwischenflansches (512) abdichtend in Eingriff bringbar sind.

11. Einrichtung nach den Ansprüchen 1 und 2, **dadurch gekennzeichnet**, dass dem ersten Ventilkörper (30;130;230;330;430; 530) ein durch ein Zwischenglied (36;104) in axialer Richtung beabstandeter und sich in Strömungsrichtung konisch erweiternder Aufprallkörper (35;135) zugeordnet ist, welcher auf der dem Ventilkörper abgewandten Seite mit einem Dämpfungselement (38) oder mit einem als Dämpfungselement ausgebildeten Anschlagstück (150) versehen ist.

12. Einrichtung nach Anspruch 1, **dadurch gekennzeichnet**, dass die in dem Gehäuse (10) angeordnete Druckkammer (26) in bezug auf die zugeordnete Ausgleichskammer (18) durch ein etwa hohlzylindrisch ausgebildetes und mit den in Umfangsrichtung sowie axialer Richtung im Abstand zueinander angeordneten Durchtrittsöffnungen (21) versehenes Gehäuseteil (20) unterteilt ist, wobei das Gehäuseteil (20) druckkammerseitig mit korrespondierend zu den Durchtrittsöffnungen (21) angeordneten und in Umfangsrichtung orientierten Ringnuten (21') für die Ventilgruppe (45) versehen ist, wobei die Ringnuten (21') jeweils zur Aufnahme des einzelnen in Form eines federelastischen Rundschnurringes ausgebildeten zweiten Ventilkörpers (23) im Profilquerschnitt etwa halbkreisförmig ausgebildet sind.

13. Einrichtung nach Anspruch 1, **dadurch gekennzeichnet**, dass in dem Gehäuse (110) ein mit den in Umfangsrichtung und axialer Richtung im Abstand zueinander angeordneten Durchtrittsöffnungen (121;171) sowie am äusseren Umfang mit in axialer Richtung orientierten und zur Aufnahme der zweiten Ventilkörper (123;173) halbkreisförmig ausgebildeten Längsnuten (124;174) versehenes Gehäuseteil (115;175) auswechselbar angeordnet ist, wobei die einzelnen in den in axialer Richtung durch seitliche Stege (124',124";174',174") begrenzten Längsnuten (124;174) angeordneten und die Durchtrittsöffnungen (121;171) verschliessenden und wieder freigebenden Ventilkörper (123;173) durch mehrere in axialer Richtung beabstandete und die Ventilkörper (123;173) vollumfänglich umgreifende, federelastische Rundschnurringe (122; 172) gehalten sind.

14. Einrichtung nach Anspruch 1, **dadurch gekennzeichnet**, dass in dem Gehäuse (110) ein mit den in Umfangsrichtung und axialer Richtung im Abstand zueinander angeordneten Durchtrittsöffnungen (181) versehenes Gehäuseteil (185) auswechselbar angeordnet ist, welches druckkammerseitig mit mehreren in axialer Richtung beabstandeten und korrespondierend zu den Druchtrittsöffnungen (181) angeordneten und in Umfangsrichtung orientierten Ringnuten (184) versehen ist, welche jeweils zur Aufnahme des einzelnen in Form eines federelastischen Rundschnurringes ausgebildeten zweiten Ventilkörpers (183) im Profilquerschnitt etwa halbkreisförmig ausgebildet sind.

15. Einrichtung nach Anspruch 1, **dadurch gekennzeichnet**, dass in dem Gehäuse (110) ein mit den in Umfangsrichtung und axialer Richtung im Abstand zueinander angeordneten Durchtrittsöffnungen (191) versehenes Gehäuseteil (195) auswechselbar angeordnet ist, welches druckkammerseitig mit den Durchtrittsöffnungen (191) korrespondierend angeordneten, halbkugelförmig ausgebildeten Ausnehmungen (194) versehen ist, wobei die Ausnehmungen (194) jeweils zur Aufnahme des einzelnen gegen die Rückstellkraft eines Federelementes (192) relativ zu der jeweiligen Durchtrittsöffnung (191) radial nach aussen anhebbaren zweiten Ventilkörpers (193) in Form einer Kugel ausgebildet sind.

## Claims

1. Device for conveying a liquid medium, notably in the form of a column of liquid, consisting of a housing (10; 110) incorporating an inlet passage (25; 125), an outlet passage (27; 127), a pressure chamber (26; 126) and equalising chamber (18, 118), with a first valve body (30; 130) arranged inside the pressure chamber and an impact body (35; 135) connected to and operating with this first valve body but situated outside the pressure chamber, in which the first valve body and the impact body are acted upon by the liquid in such a way that the first valve body, by means of movement in an axial direction, can be brought into contact with the outlet passage to form a seal and thereby produce a pressure shock in the pressure chamber, as a result of which a second valve body which releases the fluid flow to the equalising chamber is held in the open position until pressure equalisation is achieved between the equalising chamber connected to the pressure vessel, and the pressure chamber; and **characterised by the fact** that the pressure chamber (26; 126) and the associated equalising chamber (18; 118) are connected to each other by a series of openings (21; 121; 171; 181; 191) around the circumference, spaced axially at a distance from each other, and also by the fact that a valve group (45; 120; 170;180; 190) with second valve bodies (23; 123; 173; 183; 193) is arranged in the equalising chamber (18; 118) to close and thus seal off the individual openings and to re-open them, which can be lifted relative to the openings (21; 121; 171; 181; 191) as a function of the pressure shock against either their own spring restoring force or that of an associated spring element.

2. Device as in Claim 1, **characterised by the fact** that the first valve body (30; 130; 230; 330; 430; 530) arranged in the pressure chamber (26; 126) operates in conjunction with a deflector body (40; 140), in relation to which it can move in an axial direction, guided concentrically with it by a guide element (32; 102; 103), and that this deflector body (40; 140) is conical in shape, widening in the direction of flow, and the first valve body (30; 130; 203; 330; 430; 530) is conical in shape, tapering in the direction of flow, and the associated outlet passage (27; 127) is similarly shaped as a conical taper to form a seal when brought into contact with the first valve body.

3. Device as in Claim 1, **characterised by the fact** that the housing (110) includes one part (111) with an inlet passage (125) widening conically in the direction of flow, an associated connection flange (160), and an intermediate flange (112; 212; 312; 412; 512) positioned axially at a distance from the connection flange (160), and an end flange (155) positioned axially at a distance from the intermediate flange, these individual parts being joined together by a number of axially-oriented threaded rods (107; 107') distributed around the circumference, and in such a way that they are adjustable in an axial direction relative to each other.

4. Device as in Claim 3, **characterised by the fact** that a cylindrical intermediate piece (117), which may constitute the pressure chamber (126), is arranged between the connection flange (160) attached to the housing part (111) and the intermediate flange (112; 212; 312; 412; 512) maintained at a distance from it, and is shaped to accommodate the valve group (120; 170; 180; 190), which incorporates the second valve bodies, all the way round its circumference.

5. Device as in Claim 3, **characterised by the fact** that an inlet passage (125) is arranged in the connection flange (160), and is subdivided into individual openings (163) by centrally-located hub (164) and a number of ribs (166) distributed around its circumference, the outer face (163') of the hub (164) being essentially similar in shape to the deflector body (140), which widens in the direction of flow and is fastened to the hub (164).

6. Device as in Claims 2 and 3, **characterised by the fact** that the first valve body (130) possesses a stepped external part (133), which can be brought into contact with a similarly-stepped inner part (317) of the intermediate flange (312) in order to form a seal.

7. Device as in Claims 2 and 3, **characterised by the fact** that the first valve body (130) possesses a stepped external part (133), which can be brought into contact with a similarly-stepped inner part (145) of a sealing body (145), located in a recess (114) in the intermediate flange (112), in order to form a seal.

8. Device as in Claims 2 and 3, **characterised by the fact** that the first valve body (330) is made of plastic and the wall thickness (332') of the truncated conical part (332) is shaped in such a way that when subjected to pressure in a suitable manner, the outer surface (332") is pressed radially outwards to contact the associated surface (214) of the intermediate flange (212) to form a seal.

9. Device as in Claims 2 and 3, **characterised by the fact** that the first valve body (430) possesses a labyrinth-stepped outer part (436) which can be brought into contact with a similar labyrinth-stepped inner zone (416) arranged in the intermediate flange (412), in order to form a seal.

10. Device as Claims 2 and 3, **characterised by the fact** that the first valve body (530) possesses a central hub (532) and ring-shaped bodies (536, 537) oftrapeziform section, spaced radially at intervals from the hub and joined together by a number of ribs (535, 535'), and which can be brought into contact with the corresponding flanks of the radially-spaced similarly trapeziform openings (521, 522) of the intermediate flange (512), in order to form a seal.

11. Device as in Claims 1 and 2, **characterised by the fact** that a conical impact body (35; 135), widening in the direction of flow, is attached to and maintained at an axial distance from the first valve body (30; 130; 230; 330; 430; 530) by a connecting piece (36; 104), the side of this body facing away from the valve body being provided with a damping element (38) or a stop piece (150) made as a damping element (150).

12. Device as in Claim 1, **characterised by the fact** that the pressure chamber (26) arranged in the housing (10), is separated from the associated equalising chamber (18), by a hollow cylindrical housing part (20) with openings (21) spaced around it both circumferentially and axially, and that this housing part (20) is provided on the pressure chamber side with ring-shaped grooves around its circumference (21') for the valve group (45), which correspond to the openings (21'), and that these ring-shaped grooves (21') are each approximately semicircular in profile to accommodate a second valve body (23) in the form of an elastic O-ring.

13. Device as in Claim 1, **characterised by the fact** that a replaceable housing part (115; 175), with openings (121; 171) spaced axially and circumferentially, and with semicircular axial grooves (124; 174) around its outer circumference to accommodate the second valve bodies (123; 173), is arranged in the housing (110), and that the individual valve bodies (123; 173) arranged in the axial grooves (124;174), separated axially by lateral webs (124', 124"; 174', 174"), and which close and re-open the openings (121; 171), are retained by a number of axially-spaced elastic O-rings (122; 172) which encircle the valve bodies (123; 173) all the way around the circumference.

14. Device as in Claim 1, **characterised by the fact** that a replaceable housing part (185) with openings (181) spaced axially and circumferentially from each other is arranged in the housing (110), and has on the pressure chamber side a number of axially-spaced ring-shaped grooves (184) running circumferentially around it, corresponding to the openings (181), and these grooves are each roughly semi-circular in profile in order to accommodate a second valve body (183) in the form of an elastic O-ring.

15. Device as in Claim 1, **characterised by the fact** that a replaceable housing part (195) with openings (191) spaced axially and circumferentially from each other is arranged in the housing (110), and has on the pressure chamber side hemispherical recesses (194) corresponding to the openings (191), and these recesses (194) are shaped to accommodate an individual second valve body (193) in the form of a ball, which can lift off radially outwards relative to the respective opening (191) against the restoring force of a spring element (192).

## Revendications

1. Dispositif de transfert d'un liquide, notamment sous forme d'une colonne de liquide, composé d'une enveloppe (10; 110) comportant un conduit d'admission (25; 125), un conduit de sortie (27; 127), une chambre de pression (26; 126) et une chambre d'égalisation (18, 118), un premier corps de soupape (30; 130) étant monté à l'intérieur de la chambre de pression et un élément d'impact (35; 135) étant raccordé à ce premier corps de soupape et fonctionnant avec lui mais situé à l'extérieur de la chambre de pression, dans lequel le liquide agit sur le premier corps de soupape et sur l'élément d'impact de telle manière que le premier corps de soupape, en se déplaçant dans le sens axial, peut être mis en contact avec le conduit de sortie pour former un joint d'étanchéité et produire ainsi un choc de pression dans la chambre de pression, à la suite duquel un deuxième corps de soupape qui dégage le débit de fluide dans la chambre d'égalisation est tenu en position d'ouverture jusqu'à ce qu'il y ait égalisation de pression entre la chambre d'égalisation raccordée au récipient sous pression, et le récipient sous pression lui-même; caractérisé par le fait que la chambre de pression (26; 126) et la chambre d'égalisation (18; 118) correspondante sont raccordées l'une à l'autre par une série d'orifices (21; 121; 171; 181; 191) disposés sur la circonférence, séparés les uns des autres par des intervalles dans le sens axial, et aussi par le fait qu'un groupe de soupapes (45; 120; 170; 180; 190) comportant des deuxièmes corps de soupape (23; 123; 173; 183; 193) est disposé dans la chambre d'égalisation (18; 118) de manière à obturer et ainsi sceller les orifices individuels et les rouvrir, ce groupe de soupapes pouvant être levé relativement aux orifices (21; 121; 171; 181; 191) en fonction du choc de pression contre la force de rappel de leur propre ressort ou celle d'un élément à ressort correspondant.

2. Dispositif selon la revendication 1, caractérisé par le fait que le premier corps de soupape (30; 130; 230; 330; 430; 530) disposé dans la chambre de pression (26; 126) fonctionne avec un déflecteur (40; 140), par rapport auquel il peut se déplacer dans le sens axial, guidé concentriquement avec lui par un élément guide (32; 102; 103), et que ce déflecteur (40; 140) est de forme conique, s'élargissant dans le sens du débit, et le premier corps de soupape (30; 130; 230; 330; 430; 530) est de forme conique, s'effilant dans le sens du débit, et le conduit de sortie (27; 127) correspondant est de forme conique et comporte un rétrécissement conique pour former un joint d'étanchéité lorsqu'il est mis en contact avec le premier corps de soupape.

3. Dispositif selon la revendication 1, caractérisé par le fait que l'enveloppe (110) comporte une unité (111) comprenant un conduit d'admission (125) qui s'élargit de manière conique dans le sens du débit, une bride de raccordement (160) correspondante, et une bride intermédiaire (112; 212; 312; 412; 512) placée axialement à une certaine distance de la bride de raccordement (160), et une bride d'extrémité (155) placée axialement à une certaine distance de la bride intermédiaire, ces éléments individuels étant raccordés ensemble par plusieurs tiges filetées (107; 107') orientées axialement et réparties autour de la circonférence de manière à ce qu'elles puissent être ajustées les unes par rapport aux autres dans le sens axial.

4. Dispositif selon la revendication 3, caractérisé par le fait qu'une pièce cylindrique intermédiaire (117), qui peut constituer la chambre de pression (126), est montée entre la bride de raccordement (160) attachée à l'unité (111) de l'enveloppe et la bride intermédiaire (112; 212; 312; 412; 512) et tenue à une certaine distance de la bride de raccordement, et qu'elle est façonnée de manière à recevoir le groupe de soupapes (120; 170; 180; 190) comportant les deuxièmes corps de soupape, autour de sa circonférence.

5. Dispositif selon la revendication 3, caractérisé par le fait qu'un conduit d'admission (125) est disposé dans la bride de raccordement (160), et qu'il est subdivisé en plusieurs orifices (163) par un moyeu central (164) et des nervures (166) disposées autour de sa circonférence, la face extérieure (163') du moyeu (164) étant d'une forme essentiellement similaire à celle du déflecteur (140), qui s'élargit dans le sens du débit et qui est fixé au moyeu (164).

6. Dispositif selon les revendications 2 et 3, caractérisé par le fait que le premier corps de soupape (130) possède un élément externe à épaulements (133) qui peut être mis en contact avec un élément interne, lui aussi à épaulements (317), de la bride intermédiaire (312), pour former un joint d'étanchéité.

7. Dispositif selon les revendications 2 et 3, caractérisé par le fait que le premier corps de soupape (130) possède un élément externe à épaulements (133) qui peut être mis en contact avec une pièce interne, elle aussi à épaulements (145) d'un élément d'étanchéité (145), qui se trouve dns un encastrement (114) de la bride intermédiaire (112), pour former un joint d'étanchéité.

8. Dispositif selon les revendications 2 et 3, caractérisé par le fait que le premier corps de soupape (330) est fabriqué en matière plastique et que l'épaisseur de paroi (332') de la partie conique tronquée (332) est façonnée d'une telle manière que lorsqu'elle est soumise à une pression d'une manière appropriée, la surface extérieure (332") est appuyée dans le sens radial vers l'extérieur pour entrer en contact avec la surface correspondante (214) de la bride intermédiaire (212) afin de former un joint d'étanchéité.

9. Dispositif selon les revendications 2 et 3, caractérisé par le fait que le premier corps de soupape (430) possède un élément extérieur à épaulements en labyrinthe (436) qui peut être mis en contact avec une zone interne (416), elle aussi à épaulements en labyrinthe, qui est disposée dans la bride intermédiaire (412), pour former un joint d'étanchéité.

10. Dispositif selon les revendications 2 et 3, caractérisé par le fait que le premier corps de soupape (530) possède un moyeu central (532) et des éléments annulaires (536, 537) de profil trapézoïdal, séparés du moyeu par des intervalles dans le sens radial et raccordés ensemble par plusieurs nervures (535, 535'), et qui peuvent être mis en contact avec les flancs correspondants des orifices de profil trapézoïdal similaire (521, 522) disposés dans le sens radial sur la bride intermédiaire (512), pour former le joint d'étanchéité.

11. Dispositif selon les revendications 1 et 2, caractérisé par le fait qu'un élément d'impact conique (35; 135), s'élargissant dans le sens du débit, est attaché au premier corps de soupape (30; 130; 230; 330; 430; 530) et maintenu à une certaine distance de ce corps de soupape dans le sens axial par un raccord (36; 104), le côté de cet élément d'impact qui est tourné du côté opposé au corps de soupape étant doté d'un amortisseur (38) ou d'une butée (150) réalisée en tant qu'amortisseur (150).

12. Dispositif selon la revendication 1, caractérisé par le fait que la chambre de pression (26) disposée dans l'enveloppe (10) est séparée de la chambre d'égalisation correspondante (18) par un corps cylindrique creux (20) comportant plusieurs orifices (21) séparés les uns des autres par des intervalles dans le sens circonférentiel et axial, et que ce corps cylindrique (20) possède, côté chambre de pression, des rainures annulaires longitudinales autour de sa circonférence (21') pour le groupe de soupapes (45), qui correspondent aux orifices (21'), et que ces rainures annulaires longitudinales (21') sont de section approximativement semi-circulaire pour recevoir un deuxième corps de soupape (23) sous forme de joint torique élastique.

13. Dispositif selon la revendication 1, caractérisé par le fait qu'une unité remplaçable de l'enveloppe (115; 175), comportant des orifices (121; 171) séparés les uns des autres par des intervalles dans le sens axial et circonférentiel, et possédant des rainures semi-circulaires axiales (124; 174), est disposée dans l'enveloppe (110), et que les corps de soupape (123; 173) montés dans les rainures axiales (124; 174), séparées dans le sens axial par des âmes latérales (124', 124"; 174', 174"), et qui ferment et rouvrent les orifices (121; 171) sont retenus par plusieurs joints toriques élastiques (122; 172), séparés les uns des autres par des intervalles dans le sens axial et entourant les corps de soupape (123; 173) autour de la circonférence.

14. Dispositif selon la revendication 1, caractérisé par le fait qu'une unité remplaçable de l'enveloppe (185), comportant des orifices (181) séparés les uns des autres par des intervalles dans le sens axial et circonférentiel, est montée dans l'enveloppe (110) et possède, côté chambre de pression, plusieurs rainures annulaires axiales (184) disposées autour de sa circonférence, qui correspondent aux orifices (181), et que ces rainures sont de section approximativement semi-circulaire pour recevoir un deuxième corps de soupape (183) sous forme de joint torique élastique.

15. Dispositif selon la revendication 1, caractérisé par le fait qu'une unité remplaçable de l'enveloppe (195), comportant des orifices (191) séparés les uns des autres par des intervalles dans le sens axial et circonférentiel, est montée dans l'enveloppe (110) et comporte, côté chambre de pression, des encastrements hémisphériques (194) correspondant aux orificies (191), et que ces encastrements sont façonnés de manière à recevoir un deuxième corps de soupape individuel (193) sous forme de bille (193) qui peut être soulevée dans le sens radial vers l'extérieur par rapport à l'orifice correspondant (191) contre l'effet de rappel d'un élément à ressort (192).
